# EUROPÄISCHE PATENTSCHRIFT

(11) **EP 2 539 553 B1**
(45) Veröffentlichungstag und Bekanntmachung des Hinweises auf die Patenterteilung: **19.04.2017**
(21) Anmeldenummer: 11701504.0
(22) Anmeldetag: 25.01.2011
(51) Int. Cl.: F01L 1/344

(54) **NOCKENWELLENVERSTELLVORRICHTUNG**
CAMSHAFT PHASING DEVICE
DEPHASEUR D'ARBRE À CAMES

(30) Priorität: 23.02.2010 DE 102010008931
(43) Veröffentlichungstag der Anmeldung: 02.01.2013
(73) Patentinhaber: Schaeffler Technologies AG & Co. KG, 91074 Herzogenaurach (DE)
(72) Erfinder: HOPPE, Jens, 91056 Erlangen (DE); KINSCHER, Markus, 91325 Adelsdorf (DE)
(86) Internationale Anmeldenummer: PCT/EP2011/050975
(87) Internationale Veröffentlichungsnummer: WO 2011/104057

(56) Entgegenhaltungen:
- EP-A1- 2 073 223
- DE-A1- 10 238 840
- DE-A1- 10 252 431
- DE-A1-102009 020 652

## Beschreibung

### Gebiet der Erfindung

Die Erfindung betrifft eine Nockenwellenverstellvorrichtung zur Veränderung der relativen Winkellage einer Nockenwelle gegenüber einer Kurbelwelle einer Brennkraftmaschine, wobei die Nockenwellenverstellvorrichtung einen Aktuator zur Betätigung eines hydraulischen Ventils umfasst, wobei der Aktuator mittels eines Befestigungsmittels an einem Gehäuseelement befestigt ist und wobei der Aktuator eine Achse aufweist, die im montierten Zustand des Aktuators konzentrisch mit einer Achse der Nockenwellenverstellvorrichtung ist.

### Hintergrund der Erfindung

Nockenwellenversteller dieser Gattung dienen zur Veränderung der relativen Winkellage der Nockenwelle gegenüber der Kurbelwelle einer Brennkraftmaschine. Dabei umfasst die Verstellvorrichtung ein von der Kurbelwelle über ein Zahnrad angetriebenes Antriebselement, das gegenüber der Nockenwelle drehbar gelagert ist, wobei zwischen dem Antriebselement und der Nockenwelle mindestens zwei Hydraulikkammern ausgebildet sind, die mit einem Druckfluid beaufschlagbar sind, um eine definierte relative Drehstellung zwischen dem Antriebselement und der Nockenwelle einzustellen.

Die Steuerung des Druckfluids erfolgt dabei mit hydraulischen Ventilen. Bei Zentralventilsystemen wird ein Aktuator in Form eines Zentralmagnets über einen Flansch, getrennt von der zugehörigen Hydraulik, in eine ortsfeste Struktur des Motors (Gehäuseelement, z. B. die Kettenkastenabdeckung) koaxial zur Nockenwelle montiert. Über einen Stecker wird in eine Spule des Elektromagneten Strom geleitet. Das hierbei induzierte magnetische Feld wird über einen Weicheisenkreis, der aus Joch, Jochplatte, Magnetgehäuse und Polkern besteht, auf einen beweglich gelagerten Magnetanker übertragen. Es übt über einen Arbeitsluftspalt zwischen dem Polkern und dem Anker eine magnetische Kraft auf den Anker in Richtung Spaltverringerung aus. Diese magnetische Kraft wird über einen Druckstift auf einen Kolben des Zentralventils übertragen. Durch die Verschiebung des Kolbens werden die Volumenströme des Druckfluids zum Nockenwellenversteller verändert.

Die Befestigung des Aktuators des Nockenwellenverstellers an dem Gehäuseelement erfolgt im Stand der Technik zumeist mittels einer Schraubverbindung. Derartige Lösungen sind beispielsweise in der DE 102 11 467 A1, in der DE 10 2007 019 923 A1 und in DE 10 2006 031 517 A1 offenbart.

Bekannt geworden ist auch eine schraubenlose Befestigung des Aktuators am Gehäuseelement, wie es am Rande in der DE 102 52 431 A1 erwähnt wird. Dabei kann eine Bajonettverbindung eingesetzt werden, um den Aktuator am Gehäuseelement festzulegen. In diesem Falle wird der Aktuator, der konzentrisch zur Achse des Nockenwellenverstellers zu montieren ist, durch eine Drehbewegung montiert, nachdem er in einen entsprechenden Griffabschnitt der Bajonettverbindung eingesetzt ist.

Nachteilig ist bei dieser Vorgehensweise, dass es mitunter für den Monteur schwierig ist, der Dreh- bzw. Schwenkbewegung auszuführen, da dies mit einem gewissen, nicht unerheblichen Drehmoment erfolgen muss, was sich durch die Forderung nach einem festen Sitz des Aktuators im montierten Zustand und die hierfür benötigten Passungstoleranzen zwischen Aktuator und Gehäuseelement ergibt.

### Aufgabe der Erfindung

Der vorliegenden Erfindung liegt daher die Aufgabe zugrunde, eine Nockenwellenverstellvorrichtung der eingangs genannten Art so fortzubilden, dass der genannte Nachteil vermieden werden kann. Demgemäß soll eine Ausgestaltung vorgeschlagen werden, durch die die Montage des Aktuators am Nockenwellenversteller vereinfacht werden, d. h. leichter erfolgen kann.

### Zusammenfassung der Erfindung

Die Lösung dieser Aufgabe durch die Erfindung ist dadurch gekennzeichnet, dass der Aktuator an seiner von der Nockenwellenverstellvorrichtung abgewandten Außenseite einen Griffabschnitt mit zur Achse nicht rotationssymmetrischer Gestalt aufweist.

Das Befestigungsmittel ist dabei bevorzugt als schraubenfreies Befestigungselement ausgebildet; insbesondere ist hierbei an einen Bajonettverschluss als Befestigungsmittel gedacht.

Der Griffabschnitt kann eine mehreckige Kontur aufweisen. Diese mehreckige Kontur ist dabei bevorzugt um die Achse herum angeordnet. Der Griffabschnitt ist besonders bevorzugt mit einer vier-, fünf-, sechs-, sieben- oder achteckigen Kontur versehen.

Der Griffabschnitt kann alternativ auch eine flügelartige Struktur mit zwei Griffabschnitten aufweisen.

Weiterhin kann der Griffabschnitt ein Paar Knaufe mit zwei Griffabschnitten aufweisen.

Die Außenseite des Aktuators samt Griffabschnitt wird bevorzugt von einem spritzgegossenen Gehäuseelement gebildet. In das Gehäuseelement kann ein elektrischer Stecker integriert sein.

Durch die vorgeschlagene Lösung wird es für einen Monteur sehr viel einfacher, den Aktuator am Nockenwellenverstellergehäuse zu befestigen. Das hierfür benötigte, händisch aufzubringende Drehmoment kann durch den vorgeschlagenen Griffabschnitt sehr viel leichter erzeugt werden. Der erwähnte Griffabschnitt an der Außenseite des Aktuators in Form einer Mehrkantkontur kann auch alternativ als Flügel oder als Knaufpaar ausgeführt sein. Entscheidend ist die Möglichkeit, ein Kräftepaar über die Handfläche, die Finger und den Daumen auf die Außenseite des Aktuators aufzubringen.

### Kurze Beschreibung der Figuren

In den Zeichnungen ist ein Ausführungsbeispiel der Erfindung dargestellt. Es zeigen:
- Fig. 1: in perspektivischer Darstellung den Endbereich eines Nockenwellenverstellers, in dem ein Aktuator zur Betätigung eines hydraulischen Ventils montiert ist,
- Fig. 2: den Aktuator im Radialschnitt,
- Fig. 3: den Aktuator in perspektivischer Ansicht, von einer ersten Richtung aus gesehen,
- Fig. 4: den Aktuator in perspektivischer Ansicht, von einer zweiten Richtung aus gesehen,
- Fig. 5: den Aktuator in der Ansicht von vorne,
- Fig. 6: den Aktuator in Ansicht von hinten und
- Fig. 7: den Aktuator in der Seitenansicht.

### Ausführliche Beschreibung der Figuren

In Fig. 1 ist eine Nockenwellenverstellvorrichtung 1 skizziert, wobei von dieser nur ein Teil zu sehen ist, nämlich der eine axiale Endbereich. In diesem ist ein Aktuator 2 angeordnet, der zur Verstellung eines hydraulischen Ventils dient.

Die Nockenwellenverstellvorrichtung 1 ist hier also gemäß der Bauart mit Zentralmagnet und Zentralventil für die Verstellung ausgeführt, wie sie in der DE 102 52 431 A1 der Anmelderin beschrieben ist; auf dieses Dokument wird ausdrücklich Bezug genommen. Der Aktuator 2 ist an einem Gehäuseelement 4 der Nockenwellenverstellvorrichtung 1 befestigt.

Details hierzu gehen aus Fig. 2 hervor. Bei der hier zu erkennenden Zentralventil-Anwendung für das Nockenwellenverstellsystem wird ein Magnet über einen Flansch 10 getrennt von der zugehörigen Hydraulik in eine ortsfeste Struktur des Motors (z. B. in die Kettenkastenabdeckung) koaxial zur Nockenwelle montiert. Über einen elektrischen Stecker 9 wird in eine Spule 11 Strom eingeleitet. Das hierbei induzierte magnetische Feld wird über einen Weicheisenkreis, der aus Joch 12, Jochplatte 13, Magnetgehäuse 14 und Polkern 15 besteht, auf den beweglich gelagerten Magnetanker 16 übertragen. Das magnetische Feld übt über einen Arbeitsluftspalt zwischen dem Polkern 15 und dem Magnetanker 16 eine magnetische Kraft auf den Magnetanker 16 in Richtung der Spaltverringerung aus. Diese magnetische Kraft wird über einen Druckstift 17 auf den Kolben eines (nicht dargestellten) hydraulischen Zentralventils übertragen.

Durch die Verschiebung des Kolbens werden die hydraulischen Volumenströme im Nockenwellenversteller verändert und so die Nockenwelle relativ zur Kurbelwelle in bekannter Weise verdreht.

Die Befestigung des Aktuators 2 am Gehäuseelement 4 der Nockenwellenverstellvorrichtung 1 erfolgt vorliegend über einen Bajonettverschluss ("Tankdeckelverschluss"), d. h. das Befestigungsmittel 3, mit dem der Aktuator 2 am Gehäuseelement 4 festgelegt wird, ist als schraubenfreies Verbindungsmittel ausgebildet. In Fig. 1 sind hierzu ausgeschnittene Bereiche 3 zu erkennen, die zum Ansetzen in entsprechende sich radial nach außen erstreckende (nicht dargestellte) Vorsprünge am Gehäuseelement 4 ausgebildet sind; durch Verdrehen des Aktuators 2 um die Achse 5 (s. Fig. 2) wird der Bajonettverschluss geschlossen und der Aktuator 2 so am Gehäuseelement 4 fixiert.

Damit der Monteur beim Vorgang des Festlegens des Aktuators 2 am Gehäuseelement 4 das hierfür benötigte Drehmoment per Hand problemlos auf den Aktuator 2 aufbringen kann, ist vorgesehen, dass der Aktuator 2 an seiner von der Nockenwellenverstellvorrichtung 1 abgewandten Außenseite 6 einen Griffabschnitt 7 mit zur Achse 5 nicht rotationssymmetrischer Gestalt aufweist, wie dies insbesondere in den Figuren 3 und 5 zu erkennen ist.

Demgemäß ist also die Außenseite 6 des Aktuators 2 nicht rotationssymmetrisch ausgeführt (abgesehen vom elektrischen Stecker 9, der sich aber ohnehin nicht zum Aufbringen eines Drehmoments eignet), sondern mit einer griffigen Kontur versehen.

Im Ausführungsbeispiel ist der Griffabschnitt 7 mit einer achteckiger Kontur versehen, so dass sich für den Daumen und die Finger der Hand des Monteurs Ansatzflächen finden, um den Aktuator 2 bei der Montage um die Achse 5 zu drehen, wobei hierbei die Hand des Monteurs einen guten Hand findet, so dass sie nicht abrutschen kann.

In den Figuren 3 bis 7 ist der Aktuator 2 als separates Bauteil in verschiedenen Ansichten zu sehen (in Fig. 3: die Vorderseite in perspektivischer Darstellung; in Fig. 4: die Rückseite in perspektivischer Darstellung; in Fig. 5: die Ansicht in Achsrichtung 5 gesehen von vorne; in Fig. 6: die Ansicht in Achsrichtung 5 gesehen von hinten; in Fig. 7: die Seitenansicht). In den Figuren 3 und 5 ist die Ausbildung des Griffabschnitts 7 als achteckige Kontur besonders gut zu erkennen.

Bevorzugt ist ein Gehäuseelement 8 des Aktuators 2 als komplett-umspritztes Bauteil ausgeführt, in das auch der Stecker 9 oder zumindest sein Ansatz mit integriert ist. Beim Spritzgießen des Gehäuseelements 8 wird der Griffabschnitt 7 entsprechend mit ausgeformt.

### Bezugszeichenliste

- 1: Nockenwellenverstellvorrichtung
- 2: Aktuator
- 3: Befestigungsmittel
- 4: Gehäuseelement
- 5: Achse
- 6: Außenseite
- 7: Griffabschnitt
- 8: Gehäuseelement
- 9: elektrischer Stecker
- 10: Flansch
- 11: Spule
- 12: Joch
- 13: Jochplatte
- 14: Magnetgehäuse
- 15: Polkern
- 16: Magnetanker
- 17: Druckstift

## Patentansprüche

1. Nockenwellenverstellvorrichtung (1) zur Veränderung der relativen Winkellage einer Nockenwelle gegenüber einer Kurbelwelle einer Brennkraftmaschine, wobei die Nockenwellenverstellvorrichtung (1) einen Aktuator (2) zur Betätigung eines hydraulischen Ventils umfasst, wobei der Aktuator (2) mittels eines Befestigungsmittels (3) an einem Gehäuseelement (4) befestigt ist und wobei der Aktuator (2) eine Achse (5) aufweist, die im montierten Zustand des Aktuators (2) konzentrisch mit einer Achse der Nockenwellenverstellvorrichtung (1) ist, **dadurch gekennzeichnet, dass** der Aktuator (2) an seiner von der Nockenwellenverstellvorrichtung (1) abgewandten Außenseite (6) einen Griffabschnitt (7) mit zur Achse (5) nicht rotationssymmetrischer Gestalt aufweist.

2. Nockenwellenverstellvorrichtung nach Anspruch 1, **dadurch gekennzeichnet, dass** das Befestigungsmittel (3) als schraubenfreies Befestigungselement ausgebildet ist.

3. Nockenwellenverstellvorrichtung nach Anspruch 2, **dadurch gekennzeichnet, dass** das Befestigungsmittel (3) als Bajonettverschluss ausgebildet ist.

4. Nockenwellenverstellvorrichtung nach Anspruch 1, **dadurch gekennzeichnet, dass** der Griffabschnitt (7) eine mehreckige Kontur aufweist.

5. Nockenwellenverstellvorrichtung nach Anspruch 4, **dadurch gekennzeichnet, dass** die mehreckige Kontur um die Achse (5) herum angeordnet ist.

6. Nockenwellenverstellvorrichtung nach Anspruch 4, **dadurch gekennzeichnet, dass** der Griffabschnitt (7) eine vier-, fünf-, sechs-, sieben- oder achteckige Kontur aufweist.

7. Nockenwellenverstellvorrichtung nach Anspruch 1, **dadurch gekennzeichnet, dass** der Griffabschnitt (7) eine flügelartige Struktur mit zwei Griffabschnitten aufweist.

8. Nockenwellenverstellvorrichtung nach Anspruch 1, **dadurch gekennzeichnet, dass** der Griffabschnitt (7) ein Paar Knaufe mit zwei Griffabschnitten aufweist.

9. Nockenwellenverstellvorrichtung nach Anspruch 1, **dadurch gekennzeichnet, dass** die Außenseite (6) des Aktuators (2) samt Griffabschnitt (7) von einem spritzgegossenen Gehäuseelement (8) gebildet wird.

10. Nockenwellenverstellvorrichtung nach Anspruch 9, **dadurch gekennzeichnet, dass** in das Gehäuseelement (8) ein elektrischer Stecker (9) integriert ist.

## Claims

1. Camshaft adjusting apparatus (1) for changing the relative angular position of a camshaft with respect to a crankshaft of an internal combustion engine, the camshaft adjusting apparatus (1) comprising an actuator (2) for actuating a hydraulic valve, the actuator (2) being fastened to a housing element (4) by means of a fastening means (3), and the actuator (2) having an axis (5) which is concentric with respect to an axis of the camshaft adjusting apparatus (1) in the mounted state of the actuator (2), **characterized in that**, on its outer side (6) which faces away from the camshaft adjusting apparatus (1), the actuator (2) has a grip section (7) of non-rotationally symmetrical design with respect to the axis (5).

2. Camshaft adjusting apparatus according to Claim 1, **characterized in that** the fastening means (3) is configured as a screw-free fastening element.

3. Camshaft adjusting apparatus according to Claim 2, **characterized in that** the fastening means (3) is configured as a bayonet fitting.

4. Camshaft adjusting apparatus according to Claim 1, **characterized in that** the grip section (7) has a polygonal contour.

5. Camshaft adjusting apparatus according to Claim 4, **characterized in that** the polygonal contour is arranged around the axis (5).

6. Camshaft adjusting apparatus according to Claim 4, **characterized in that** the grip section (7) has a square, pentagonal, hexagonal, heptagonal or octagonal contour.

7. Camshaft adjusting apparatus according to Claim 1, **characterized in that** the grip section (7) has a winglike structure with two grip sections.

8. Camshaft adjusting apparatus according to Claim 1, **characterized in that** the grip section (7) has a pair of knobs with two grip sections.

9. Camshaft adjusting apparatus according to Claim 1, **characterized in that** the outer side (6) of the actuator (2) including the grip section (7) is formed by an injection-moulded housing element (8).

10. Camshaft adjusting apparatus according to Claim 9, **characterized in that** an electric plug (9) is integrated into the housing element (8).

## Revendications

1. Déphaseur d'arbre à cames (1) pour faire varier la position angulaire relative d'un arbre à cames par rapport à un vilebrequin d'un moteur à combustion interne, le déphaseur d'arbre à cames (1) comprenant un actionneur (2) pour actionner une soupape hydraulique, l'actionneur (2) étant fixé au moyen d'un moyen de fixation (3) à un élément de boîtier (4) et l'actionneur (2) présentant un axe (5) qui, dans l'état monté de l'actionneur (2), est concentrique à un axe du déphaseur d'arbre à cames (1), **caractérisé en ce que** l'actionneur (2) présente, au niveau de son côté extérieur (6) opposé au déphaseur d'arbre à cames (1), une portion de préhension (7) avec une forme n'ayant pas une symétrie de révolution par rapport à l'axe (5).

2. Déphaseur d'arbre à cames selon la revendication 1, **caractérisé en ce que** le moyen de fixation (3) est réalisé sous forme d'élément de fixation sans vis.

3. Déphaseur d'arbre à cames selon la revendication 2, **caractérisé en ce que** le moyen de fixation (3) est réalisé sous forme de fermeture à baïonnette.

4. Déphaseur d'arbre à cames selon la revendication 1, **caractérisé en ce que** la portion de préhension (7) présente un contour polygonal.

5. Déphaseur d'arbre à cames selon la revendication 4, **caractérisé en ce que** le contour polygonal est disposé autour de l'axe (5).

6. Déphaseur d'arbre à cames selon la revendication 4, **caractérisé en ce que** la portion de préhension (7) présente un contour quadrilatéral, pentagonal, hexagonal, heptagonal, ou octogonal.

7. Déphaseur d'arbre à cames selon la revendication 1, **caractérisé en ce que** la portion de préhension (7) présente une structure de type à ailes avec deux portions de préhension.

8. Déphaseur d'arbre à cames selon la revendication 1, **caractérisé en ce que** la portion de préhension (7) présente une paire de boutons avec deux portions de préhension.

9. Déphaseur d'arbre à cames selon la revendication 1, **caractérisé en ce que** le côté extérieur (6) de l'actionneur (2) ainsi que la portion de préhension (7) sont formés par un élément de boîtier moulé par injection (8).

10. Déphaseur d'arbre à cames selon la revendication 9, **caractérisé en ce qu**'un connecteur enfichable électrique (9) est intégré dans l'élément de boîtier (8).
